# EUROPÄISCHE PATENTSCHRIFT

(11) **EP 1 414 689 B1**
(45) Veröffentlichungstag und Bekanntmachung des Hinweises auf die Patenterteilung: **13.09.2006**
(21) Anmeldenummer: 02759862.2
(22) Anmeldetag: 31.07.2002
(51) Int. Cl.: B61D 39/00, B61D 19/00, E05D 15/10

(54) **Schienenfahrzeug mit einer Schiebetür und einer unteren Verriegelungsvorrichtung**
Railway vehicle with a sliding door and a locking device at the lower part of the door
Véhicule ferroviaire avec une paroi coulissante et un système de verrouillage en partie basse de la paroi

(30) Priorität: 07.08.2001 AT 12372001
(43) Veröffentlichungstag der Anmeldung: 06.05.2004
(73) Patentinhaber: Siemens AG Österreich, 1210 Wien (AT)
(72) Erfinder: SCHOBEREGGER, Michael, A-8811 Scheifling (AT); BÄCK, Günter, A-8045 Graz (AT); BINDER, Günter, A-8043 Lebring (AT)
(74) Vertreter: Patentanwaltskanzlei Matschnig
(86) Internationale Anmeldenummer: PCT/AT2002/000228
(87) Internationale Veröffentlichungsnummer: WO 2003/013934

(56) Entgegenhaltungen:
- EP-A- 0 628 462
- DE-A- 4 304 802
- DE-B- 2 640 351
- US-A- 5 630 294

## Beschreibung

Die Erfindung betrifft ein Schienenfahrzeug mit zumindest einem Langträger, einer Schiebetür und einer unteren Verriegelungsvorrichtung zur Verriegelung dieser Schiebetür, wobei die Verriegelungsvorrichtung eine Verriegelungstasche mit einem Fangbereich für einen unteren Endbereich der Schiebetür aufweist, wobei die Verrieglungstasche an dem Langträger des Schienenfahrzeuges drehbar gelagert ist.

Der Verriegelung von Schiebewänden kommt im Schienenfahrzeugsbau eine hohe Bedeutung zu. Insbesondere bei Güterwagen, wo Schiebetüren sehr häufig Einsatz finden, ist es notwendig, eine sichere Verriegelung der Schiebetüren zu gewährleisten, um das Herausfallen von Frachtgut zu vermeiden.

Die Verriegelung einer Schiebetür eines Güterwagens soll so ausgeführt sein, dass die Schiebewand bei jedem Schließvorgang sicher eingreift. Weiters muss die Verriegelung im geschlossenen Zustand hohe horizontal gerichtete Kräfte, die z. B. durch verrutschtes Ladegut verursacht sind, übertragen.

Während ein sicherer Schließvorgang eine möglichst flache Fangvorrichtung voraussetzt, ist für die Übertragung horizontaler Kräfte eine möglichst senkrechte Verriegelung erforderlich.

Bei bekannten Verriegelungsvorrichtungen sind die Verriegelungstaschen starr an dem Schienenfahrzeug zumeist einem Langträger angeordnet. Üblicherweise sind die Verriegelungstaschen entsprechend der Ausstellbewegung der Schiebewand geneigt und weisen einen flachen Aufsatz als Fangbereich für die einschwenkende Schiebewand auf. Bei den bekannten Vorrichtungen kann es jedoch vorkommen, dass die einschwenkenden Schiebewände nicht gefangen werden und außen an der Verriegelungstasche vorbeirutschen. Darüber hinaus kann es in folge des flachen Fangbereiches bei einer horizontalen Belastung durch das Ladegut zu einem Aufsteigen der Schiebewand kommen, was letztlich zu einem Überspringen der Verriegelungstaschen führen kann.

In Zusammenhang mit der Arretierung von Schiebetüren von Schienenfahrzeugen ist beispielsweise die DE 197 01 887 A1 bekannt geworden. Das bekannte Dokument beschreibt eine obere Arretiervorrichtung für Schiebewände von Güterwagen, bei welcher die Schiebewände durch je ein Führungselement im oberen Bereich des Güterwagens geführt werden. Zur Arretierung der Schiebetür ist ein mit einem Führungselement über eine torsionssteife Welle verbundenes Arretierelement vorgesehen, wobei die Welle mittels des Führungselements an einem Firstträger des Güterwagens in Wagenlängsrichtung verschiebbar geführt ist. Das Arretierelement wirkt mit einem im oberen Endbereich der Schiebetür seitlich angeordneten Führungsbolzen zusammen, den es in einer Türfixierungsposition abschnittsweise umfasst.

Die DE 28 54 204 A1 beschreibt eine Schiebetür, insbesondere eine Schwenkschiebetür für Fahrzeuge, bei der das Einfahren eines Schiebetürflügels in die Schließlage unabhängig von dem genauen Einbau von Dichtungselementen an einem Portalrahmen ist. Hierzu ist an dem Portalrahmen ein Schubelement zur Unterstützung der Schiebeendbewegung des Türflügels angeordnet, welches einen in Schubrichtung gekrümmten Hebel aufweisen kann, der in eine bogenförmige Ausnehmung des Schiebtürflügels eingreifen und diesen gegen den Portalrahmen ziehen kann.

Schienenfahrzeuge der eingangs genannten Art sind beispielsweise auch aus der DE 26 40 351 A1 und die DE 43 04 802 A1 bekannt geworden.

Nachteilig an den bekannten Lösungen ist unter anderem, dass mit Ihnen kein sicheres Fixieren eines unteren Endbereichs einer Schiebetür auch unter Belastung der Schiebetür, beispielsweise durch Ladegut, gewährleisten werden kann.

Es ist daher eine Aufgabe der Erfindung, ein Schienenfahrzeug mit einer unteren Verriegelungsvorrichtung für eine Schiebetür zu schaffen, welche die Nachteile des Stands der Technik überwindet.

Diese Aufgabe wird mit einem Schienenfahrzeug der eingangs genannten Art erfindungsgemäß dadurch gelöst, dass mittels zumindest einer Verbindungsstange mit einer Betätigungswelle verbunden ist, durch deren Betätigung die Verriegelungstasche sowohl in eine Türfixierungsposition als auch in eine Türfreigabe/-einfangposition bringbar ist.

Die erfindungsgemäße Lösung erlaubt es, die Position der Verriegelungstasche aufgrund ihrer drehbaren Lagerung der momentanen Bewegung der Schiebetür anzupassen und so ein optimales "Einfangen" und Fixieren der Tür zu ermöglichen.

Eine bevorzugte Ausführungsform der Erfindung sieht vor, dass der Fangbereich der Verriegelungstasche einen Fixierungszapfen aufweist, der mit einer korrespondierenden Öffnung in einem Endbereich der Schiebetür in Eingriff bringbar ist.

Weiters kann der Fangbereich komplementär zu dem Endbereich der Schiebetür ausgebildet sein.

Eine vorteilhafte Variante der Erfindung besteht darin, dass der Fangbereich einen ersten, von der Längsmittelebene des Langträgers weggeneigten nach außen verlaufenden Abschnitt und einen zweiten, an den ersten Abschnitt anschließenden, in einem flacheren Winkel als der erste Abschnitt von der Längsmittelebene weggeneigten Abschnitt aufweist.

Weitere Vorteile lassen sich dadurch erzielen, dass die Verriegelungstasche um eine Achse parallel zur Längserstreckung des Langträgers verdrehbar ist.

Der Fangbereich kann so ausgebildet sein, dass er in der Türfixierungsposition im wesentlichen formschlüssig mit dem Endbereich der Schiebetür verbunden ist.

Nach einer weiteren günstige Variante der Erfindung kann der Endbereich der Schiebetür in der Türfixierungsposition von dem Fangbereich und einem an dem Langträger angeordneten Anschlag fixiert sein.

Um ein Einfangen der Schiebetür zu erleichtern, kann der Endbereich der Schiebetür als Verriegelungslasche ausgeführt sein, und der Fixierungszapfen kann mit einer korrespondierenden Öffnung der Verriegelungslasche in Eingriff bringbar sein.

Darüber hinaus kann der Fangbereich in der Türfixierungsposition im wesentlichen parallel zum Endbereich der Schiebewand verlaufen und in der Türfreigabe/-einfangposition von der Schiebetür weggeneigt sein.

Eine besonders einfach zu realisierende Ausführungsform der Erfindung sieht vor, dass die Schiebetür mittels der Betätigungswelle in die Türfreigabeposition und die Türfixierungsposition gebracht werden kann.

Eine besonders bewährte Variante der Erfindung sieht vor, dass die Verriegelungstasche zwei einander gegenüberliegende, von einander in einem Abstand angeordnete Haltearme aufweist, die drehbar an einem starr mit dem Langträger verbundenen Bolzen gelagert sind, wobei die Längserstreckung der beiden Haltearme im wesentlichen normal zur Längserstreckung des Langträgers verläuft, wobei sich der Fangbereich abschnittsweise zwischen schiebetürseitigen Endbereichen der Haltearme erstreckt.

Um einen möglichst großen Fangbereich zu verwirklichen und somit ein sicheres Einfangen der Schiebetür zu gewährleisten, kann sich der Fangbereich zumindest abschnittsweise zu beiden Seiten der Haltearme erstrecken.

Vorteilhafterweise können die Haltearme an ihren einander abgewandten Seitenflächen je ein Halteelemente für den Fangbereich aufweisen.

In einer bevorzugten Ausführungsform der Erfindung bilden die Halteelemente und der Fangbereich einen Rahmen, in welchen der Endbereich der Schiebetür eingreifen kann.

Um die Verbindungsstange an unterschiedliche Abstände zwischen Betätigungswelle und Verriegelungslasche anpassen zu können, kann die Verbindungsstange in ihrer Länge verstellbar sein. Zu diesem Zweck kann die Verbindungsstange eine Spannschlossmutter aufweisen.

Die Erfindung samt weiteren Vorteilen wird im folgenden anhand einiger nicht einschränkender Ausführungsbeispiele näher erläutert, die in der Zeichnung dargestellt sind. In dieser zeigen:
- Fig.1: ein Schienenfahrzeug mit erfindungsgemäßen Verriegelungstaschen;
- Fig. 2: einen Schnitt entlang der Linie A-A in Fig.1;
- Fig. 3: eine Vorderansicht der erfindungsgemäßen Verriegelungsvorrichtung in einer Türfreigabe/-einfangposition aus der Richtung III in Fig. 2;
- Fig. 4: eine Vorderansicht der erfindungsgemäßen Verriegelungsvorrichtung in einer Türfixierungsposition aus Richtung IV in Fig. 2;
- Fig. 5: eine erfindungsgemäße Verriegelungstasche in einer Türfreigabe/-einfangposition;
- Fig. 6: die Verriegelungstasche aus Fig. 5 in einer Türfixierungsposition;
- Fig. 7: die Verriegelungstasche aus Fig. 5 in einer Position am Beginn der Öffnungsbewegung einer Schiebetür.

Gemäß Fig. 1 sind an einem Schienenfahrzeug 1 mit zumindest einer Schiebetür 2 erfindungsgemäße Verriegelungsvorrichtungen 3 vorgesehen. Die Verriegelungsvorrichtungen 3 können mittels einer Betätigungswelle 4 mit einem Endbereich einer geschlossenen Schiebetür 2 in Eingriff gebracht werden. Um dieses in Eingriff bringen zu erleichtern, können die unteren Endbereich der Schiebetüren 2 abschnittsweise als Verriegelungslaschen 5 ausgeführt sein.

Nach Fig. 2 können an jeder Seite des Schienenfahrzeuges Verriegelungsvorrichtungen 3 angeordnet sein, wobei jede Verriegelungsvorrichtung 3 eine Verriegelungstasche 6 aufweist, die über einen Bolzen 7 um eine Achse parallel zur Längserstreckung eines Langträgers 8 drehbar an dem Langträger 8 gelagert ist. Über eine Verbindungsstange 9 ist die Verriegelungstasche 6 mit der Betätigungswelle 4 , welche auch eine Ausstellbewegung der Schiebewand 2 bewirken kann, verbunden. Die Verbindungsstange 9 kann über eine Spannschlossmutter 10 in ihrer Länge an den Abstand zwischen dem unteren Endbereich 11 der Schiebewand bzw. der Verriegelungslasche 5 und der Betätigungswelle 4 angepasst werden.

Darüber hinaus kann über die Verstellung der Länge der Verbindungsstange 9 die Neigung der Verriegelungstasche 6 soweit verändert werden, dass der Fangbereich 12 der Verriegelungstasche in einer Türfixierungsposition an der Verriegelungslasche der Schiebewand 2 anliegt und die Schiebewand 2 seitlich gegen den Langträger 8 spannt.

Mittels der Verriegelungsstange 9 kann die Verriegelungstasche 6 mittels der Betätigungswelle 4 von einer Türfreigabeposition (Fig. 5) in eine Türfixierungsposition (Fig. 6) gebracht werden.

Nach Fig. 3 weist die Verriegelungstasche 6 zwei einander gegenüberliegende in einem Abstand von einander angeordnete Haltearme 13 auf, die drehbar an einem Vorsprung 13' des Langträgers 8 gelagert sein können, wobei die Längserstreckung der beiden Haltearme 13 im wesentlichen normal zur Längserstreckung des Langträgers 8 verläuft. Der Fangbereich 12 kann sich abschnittsweise zwischen den schiebtürseitigen Endbereichen 14 der Haltearme 13 erstrecken, wodurch sich eine gute Fixierung der eingefangenen Schiebetür 2 verwirklichen lässt. Darüber hinaus kann der Fangbereich 12 zumindest abschnittsweise zu beiden Seiten der Haltearme 13 verlaufen. Dadurch kann der Fangbereich 12 wesentlich vergrößert werden, was zu einer Verbesserung der Funktionsfähigkeit der Verriegelungsvorrichtung 3 beiträgt.

An den einander abgewandten Seitenflächen 15 der Haltearme 13 können zwei Haltelemente 16 für den Fangbereich 12 vorgesehen sein, wobei die Haltearme 13, die Haltelemente 16 und der Fangbereich 12 einen Rahmen 17 bilden, in welchen der untere Endbereich der Schiebetür 2 eingreifen kann.

Fig. 4 zeigt die erfindungsgemäße Verriegelungsvorrichtung 3 in einer Türfixierungsposition mit geschlossener Verriegelungstasche 6, wobei die Verrieglungslasche 5 bzw. der Endbereich der Schiebetür 2 von dem Fangbereich der Verriegelungstasche 6 seitlich gegen den Langträger 8 gespannt wird.

Um bei Einwirken einer horizontalen Belastung, beispielsweise durch Ladegut, ein Aufsteigen der Schiebewand entlang dem schrägen Fangbereich 12 zu verhindern, kann gemäß Fig. 5 die Verriegelungstasche 6 am oberen Ende des Fangbereichs 12 einen Formschlusszapfen 18 aufweisen, der im geschlossenen Zustand der Schiebewand 2 in eine entsprechende Öffnung 19 in der Verrieglungslasche bzw. in dem Endbereich 11 greift.

Bei einem Öffnungsvorgang schwenkt dieser Formschlusszapfen 18 mit der Verriegelungstasche 6 nach unten, sodass die Schiebewand 2 ihre Ausstellbewegung nach schräg oben ausführen kann.

Da eine schließende Schiebewand 2 über die gesamte Länge des Fangbereiches 12 auf der Verriegelungstasche 6 aufsitzen kann, kann die Verriegelungslasche 5 an der Schiebewand 2 am unteren Ende in der Mitte eine schlitzförmige Ausnehmung 20 aufweisen, um eine Kollision zwischen Verriegelungslasche 5 und dem Formschlusszapfen 18 zu verhindern. Der Fangbereich 12 kann komplementär zu und formschlüssig mit dem Endbereich 11 bzw. zu der Verriegelungslasche ausgeführt sein. Dadurch lässt sich eine besonders gute Fixierung der Schiebetür auch bei hohen Belastungen verwirklichen.

Um ein sicheres Einfangen der Schiebetür 2 zu gewährleisten, kann der Fangbereich 12 einen ersten, von der Längsmittelebene ε des Langträgers 8 weggeneigten nach außen verlaufenden ersten Abschnitt a aufweisen und einen zweiten an den ersten Abschnitt unmittelbar anschließenden, in einem flacheren Winkel als der erste Abschnitt a von der Längsmittelebene weggeneigten Abschnitt b aufweist, an dem der Formschlusszapfen 18 angeordnet sein kann.

Eine unter horizontaler Belastung stehende Schiebewand 2 kann entlang des schrägen Fangbereichs 12 aufsteigen bis der Formschlusszapfen 18 in der Öffnung 19 der Verriegelungslasche eingreift. Ein weiterer Belastungsanstieg bewirkt, dass sich die Verriegelungstasche 6 und über die Verbindungsstange 9 auch die Betätigungswelle gegen den Uhrzeigersinn in Fig. 5 und damit in Richtung der Schließbewegung zu verdrehen versuchen. Eine derartige Bewegung bewirkt, dass sich die Verriegelungslasche bzw. der Endbereich 11 und die Verriegelungstasche 6 immer fester gegeneinander schließen und ein Überspringen der Verriegelungstasche 6 durch die sich verformende Schiebewand 2 verhindert wird.

Gemäß Fig. 6 wird der Endbereich 11 der Schiebetür 2 in der Türfixierungsposition von dem Fangbereich 12 gegen den Langträger 8 gespannt und dort fixiert. In der Türfixierungsposition verläuft der Fangbereich 12 im wesentlichen parallel zu der Schiebewand 2, wodurch sich eine gute Fixierung der Schiebewand 2 erreichen lässt, wobei der Fangbereich 12 in der Türfreigabe/-einfangposition von der Schiebetür 2 weggeneigt ist, wodurch ein besonders sicheres Öffnen und Einfangen der Schiebetür 2 gewährleisten lässt.

Fig. 7 zeigt eine Zwischenposition zwischen der Türfreigabe/-einfangposition und der Türfixierungsposition, wobei sich der Formschlusszapfen 18 noch nicht bzw. nicht mehr mit der Öffnung 19 in dem Endbereich 11 in Eingriff befindet. Belastungsversuche belegen, dass durch die erfindungsgemäße Verriegelungsvorrichtung 3 für eine zu schließende Schiebewand 2 die ertragbare Belastung der Schiebewand 2 durch verrutschtes Ladegut auf über 200% der in UIC bzw. ERRI angeführten Werte angehoben werden kann, wodurch ein wichtiger Beitrag zur Erhöhung der Sicherheit des Gütertransportes auf der Schiene geleistet werden kann.

## Patentansprüche

1. Schienenfahrzeug (1) mit zumindest einem Langträger (8), einer Schiebetür (2) und einer unteren Verriegelungsvorrichtung (3) zur Verriegelung dieser Schiebetür (2), wobei die Verriegelungsvorrichtung (3) eine Verriegelungstasche (6) mit einem Fangbereich (12) für einen unteren Endbereich (11) der Schiebetür (2) aufweist, wobei die Verrieglungstasche (6) an dem Langträger (8) des Schienenfahrzeuges (1) drehbar gelagert ist, **dadurch gekennzeichnet, dass** mittels zumindest einer Verbindungsstange (9) mit einer Betätigungswelle (4) verbunden ist, durch deren Betätigung die Verriegelungstasche (6) sowohl in eine Türfixierungsposition als auch in eine Türfreigabe/-einfangposition bringbar ist.

2. Schienenfahrzeug nach Anspruch 1, **dadurch gekennzeichnet, dass** der Fangbereich (12) der Verriegelungstasche (6) einen Fixierungszapfen (18) aufweist, der mit einer korrespondierenden Öffnung (19) in einem Endbereich (11) der Schiebetür (2) in Eingriff bringbar ist.

3. Schienenfahrzeug nach einem der Ansprüche 1 bis 2, **dadurch gekennzeichnet, dass** der Fangbereich (12) komplementär zu dem Endbereich (11) der Schiebetür (2) ausgebildet ist.

4. Schienenfahrzeug nach einem der Ansprüche 1 bis 3, **dadurch gekennzeichnet, dass** der Fangbereich (12) einen ersten, von der Längsmittelebene (ε) des Langträgers (8) weggeneigten nach außen verlaufenden Abschnitt (a) und einen zweiten an den ersten Abschnitt (a) anschließenden, in einem flacheren Winkel als der erste Abschnitt (a) von der Längsmittelebene (ε) weggeneigten Abschnitt (b) aufweist.

5. Schienenfahrzeug nach einem der Ansprüche 1 bis 4, **dadurch gekennzeichnet, dass** die Verriegelungstasche (6) um eine Achse parallel zur Längserstreckung des Langträgers verdrehbar ist.

6. Schienenfahrzeug nach einem der Ansprüche 1 bis 5, **dadurch gekennzeichnet, dass** der Fangbereich (12) in der Türfixierungsposition im wesentlichen formschlüssig mit dem Endbereich (11) der Schiebetür (1) verbunden ist.

7. Schienenfahrzeug nach einem der Ansprüche 1 bis 6, **dadurch gekennzeichnet, dass** der untere Endbereich (11) der Schiebetür (1) in der Türfixierungsposition zwischen dem Fangbereich (12) und dem Langträger (8) fixiert ist.

8. Schienenfahrzeug nach einem der Ansprüche 1 bis 7, **dadurch gekennzeichnet, dass** der Endbereich (11) der Schiebetür als Verriegelungslasche (5) ausgeführt ist, und der Fixierungszapfen (18) mit einer korrespondierende Öffnung (19) der Verriegelungslasche (5) in Eingriff bringbar ist.

9. Schienenfahrzeug nach einem der Ansprüche 1 bis 8, **dadurch gekennzeichnet, dass** der Fangbereich in der Türfixierungsposition im wesentlichen parallel zum Endbereich (11) der Schiebewand (2) verläuft und in der Türfreigabe/-einfangposition von der Schiebetür (1) weggeneigt ist.

10. Schienenfahrzeug nach einem der Ansprüche 1 bis 9, **dadurch gekennzeichnet, dass** die Schiebetür (2) mittels der Betätigungswelle (4) in die Türfreigabeposition und die Türfixierungsposition gebracht werden kann.

11. Schienenfahrzeug nach einem der Ansprüche 1 bis 10, **dadurch gekennzeichnet, dass** die Verriegelungstasche (6) zwei einander gegenüberliegende, von einander in einem Abstand angeordnete Haltearme (13) aufweist, die drehbar an einem starr mit dem Langträger (8) verbundenen Bolzen gelagert sind, wobei die Längserstreckung der beiden Haltearme (13) im wesentlichen normal zur Längserstreckung des Langträgers (8) verläuft.

12. Schienenfahrzeug nach Anspruch 11, **dadurch gekennzeichnet, dass** sich der Fangbereich (12) abschnittsweise zwischen schiebetürseitigen Endbereichen (SSE) der Haltearme (13) erstreckt.

13. Schienenfahrzeug nach Anspruch 12, **dadurch gekennzeichnet, dass** sich der Fangbereich (12) zumindest abschnittsweise zu beiden Seiten der Haltearme (13) erstreckt.

14. Schienenfahrzeug nach einem der Ansprüche 1 bis 13, **dadurch gekennzeichnet, dass** die Haltearme (13) an ihren einander abgewandten Seitenflächen je ein Halteelement (16) für den Fangbereich (12) aufweisen.

15. Schienenfahrzeug nach Anspruch 14, **dadurch gekennzeichnet, dass** die Haltearme (13), die Halteelemente (16) und der Fangbereich einen Rahmen (17) bilden, in welchen der Endbereich (11) der Schiebetür (2) eingreifen kann.

16. Schienenfahrzeug nach einem der Ansprüche 1 bis 15, **dadurch gekennzeichnet, dass** die Verbindungsstange (9) in ihrer Länge verstellbar ist.

17. Schienenfahrzeug nach Anspruch 16, **dadurch gekennzeichnet, dass** die Verbindungsstange (9) eine Spannschlossmutter (10) aufweist.

## Claims

1. A rail vehicle (1) having at least one longitudinal support (8), a sliding door (2) and a lower locking device (3) for locking said sliding door (2), wherein the locking device (3) has a locking pocket (6) having a capture region (12) for a lower end region (11) of said sliding door (2) and said locking pocket (6) is mounted on said longitudinal support (8) of the rail vehicle (1) for rotation thereon, **characterized in that** said locking pocket (6) is linked via at least one connecting rod (9) to an actuating shaft (4), the actuation of which can cause said locking pocket (6) to be shifted to a door-shutting position or to a door-opening/capturing position.

2. A rail vehicle as defined in claim 1, **characterized in that** said capture region (12) of said locking pocket (6) has a locking gudgeon (18) which can be caused to engage a corresponding opening (19) in an end region (11) of said sliding door (2).

3. A rail vehicle as defined in any one of claims 1 to 2, **characterized in that** said capture region (12) is embodied so as to be complementary to the end region (11) of said sliding door (2).

4. A rail vehicle as defined in any one of claims 1 to 3, **characterized in that** said capture region (12) has a first outwardly extending region (a) tilted away from the longitudinal central plane (ε) of said longitudinal support (8) and a second region (b) adjoining said region (a) and tilted away from said longitudinal central plane (ε) at a less acute angle than the said region (a).

5. A rail vehicle as defined in any one of claims 1 to 4, **characterized in that** said locking pocket (6) is mounted for rotation about an axis parallel to the longitudinal direction of said longitudinal support.

6. A rail vehicle as defined in any one of claims 1 to 5, **characterized in that** said capture region (12) is linked in the door-shutting position substantially positively to the end region (11) of said sliding door (2).

7. A rail vehicle as defined in any one of claims 1 to 6, **characterized in that** said lower end region (11) of said sliding door (2) is fixed, in the door-shutting position, between said capture region (12) and said longitudinal support (8).

8. A rail vehicle as defined in any one of claims 1 to 7, **characterized in that** said end region (11) of said sliding door is embodied as a locking pocket (5) and said locking gudgeon (18) can be caused to engage a corresponding opening (19) in said locking pocket (5).

9. A rail vehicle as defined in any one of claims 1 to 8, **characterized in that** said capture region extends, in the door-shutting position, substantially parallel to the end region (11) of said sliding door (2) and is tilted away from said sliding door (2) in the door-opening/capturing position.

10. A rail vehicle as defined in any one of claims 1 to 9, **characterized in that** said sliding door (2) can be brought into the door opening position and the door-shutting position by means of said actuating shaft (4).

11. A rail vehicle as defined in any one of claims 1 to 10, **characterized in that** said locking pocket (6) has two opposing, spaced, holding arms (13) which are mounted for rotation about a bolt rigidly connected to said longitudinal support (8), wherein the longitudinal direction of the two holding arms (13) is substantially normal to the longitudinal direction of said longitudinal support (8).

12. A rail vehicle as defined in claim 11, **characterized in that** said capture region (12) extends in part between end regions (SSE) of said holding arms (13), said end regions being those near to said sliding door.

13. A rail vehicle as defined in claim 12, **characterized in that** said capture region (12) extends at least in part to both sides of said holding arms (13).

14. A rail vehicle as defined in any one of claims 1 to 13, **characterized in that** said holding arms (13) have a retaining element (16) for said capture region (12) at each of its lateral surfaces that are remote from each other.

15. A rail vehicle as defined in claim 14, **characterized in that** said holding arms (13), said retaining elements (16), and said capture region form a frame (17), in which the end region (11) of said sliding door (2) can engage.

16. A rail vehicle as defined in any one of claims 1 to 15, **characterized in that** said connecting rod (9) is of variable length.

17. A rail vehicle as defined in claim 16, **characterized in that** said connecting rod (9) has a turnbuckle sleeve (10).

## Revendications

1. Véhicule ferroviaire (1) avec au moins un longeron (8), une porte coulissante (2) et un dispositif de verrouillage en partie basse (3) servant à verrouiller cette porte coulissante (2), le dispositif de verrouillage (3) comprenant une poche de verrouillage (6) avec une zone de capture (12) pour une zone d'extrémité inférieure (11) de la porte coulissante (2) et la poche de verrouillage (6) étant logée de manière à pouvoir tourner sur le longeron (8) du véhicule ferroviaire (1), **caractérisé en ce que** la poche de verrouillage (6) est reliée au moyen d'au moins une barre de liaison (9) avec un arbre d'actionnement (4) dont l'actionnement permet d'amener la poche de verrouillage (6) aussi bien dans une position d'immobilisation de la porte que dans une position de libération/de capture de la porte.

2. Véhicule ferroviaire selon la revendication 1, **caractérisé en ce que** la zone de capture (12) de la poche de verrouillage (6) comprend un ergot d'immobilisation (18) qui peut être mis en prise avec une ouverture correspondante (19) se trouvant dans une zone d'extrémité (11) de la porte coulissante (2).

3. Véhicule ferroviaire selon l'une quelconque des revendications 1 à 2, **caractérisé en ce que** la zone de capture (12) est configurée de manière complémentaire avec la zone d'extrémité (11) de la porte coulissante (2).

4. Véhicule ferroviaire selon l'une quelconque des revendications 1 à 3, **caractérisé en ce que** la zone de capture (12) comprend une première section (a) qui est inclinée en s'écartant du plan médian longitudinal (ε) du longeron (8) et qui s'étend vers l'extérieur, et une deuxième section (b) qui est inclinée en s'écartant du plan médian longitudinal (ε) avec un angle plus plat que la première section (a) et qui fait suite à la première section (a).

5. Véhicule ferroviaire selon l'une quelconque des revendications 1 à 4, **caractérisé en ce que** la poche de verrouillage (6) peut tourner autour d'un axe parallèle à l'extension longitudinale du longeron.

6. Véhicule ferroviaire selon l'une quelconque des revendications 1 à 5, **caractérisé en ce que**, dans la position d'immobilisation de la porte, la zone de capture (12) est reliée sensiblement en complémentarité de forme avec la zone d'extrémité (11) de la porte coulissante (1).

7. Véhicule ferroviaire selon l'une quelconque des revendications 1 à 6, **caractérisé en ce que**, dans la position d'immobilisation de la porte, la zone d'extrémité inférieure (11) de la porte coulissante (1) est immobilisée entre la zone de capture (12) et le longeron (8).

8. Véhicule ferroviaire selon l'une quelconque des revendications 1 à 7, **caractérisé en ce que** la zone d'extrémité (11) de la porte coulissante est réalisée comme patte de verrouillage (5) et **en ce que** l'ergot d'immobilisation (18) peut être mis en prise avec une ouverture correspondante (19) de la patte de verrouillage (5).

9. Véhicule ferroviaire selon l'une quelconque des revendications 1 à 8, **caractérisé en ce que** la zone de capture s'étend sensiblement en parallèle avec la zone d'extrémité (11) de la paroi coulissante (2) lorsque la porte se trouve dans la position d'immobilisation, et est inclinée en s'écartant de la porte coulissante (1) lorsque la porte se trouve dans la position de libération/de capture.

10. Véhicule ferroviaire selon l'une quelconque des revendications 1 à 9, **caractérisé en ce que** la porte coulissante (2) peut être amenée dans la position de libération de la porte et dans la position d'immobilisation de la porte au moyen de l'arbre d'actionnement (4).

11. Véhicule ferroviaire selon l'une quelconque des revendications 1 à 10, **caractérisé en ce que** la poche de verrouillage (6) comprend deux bras de maintien (13) opposés l'un à l'autre et disposés avec un espacement entre eux qui sont logés de manière à pouvoir tourner sur une broche reliée de manière rigide avec le longeron (8), alors que l'extension longitudinale des deux bras de maintien (13) s'étend sensiblement de manière normale par rapport à l'extension longitudinale du longeron (8).

12. Véhicule ferroviaire selon la revendication 11, **caractérisé en ce que** la zone de capture (12) s'étend par sections entre des zones d'extrémité (SSE) des bras de maintien (13) situées du côté de la porte coulissante.

13. Véhicule ferroviaire selon la revendication 12, **caractérisé en ce que** la zone de capture (12) s'étend au moins par sections vers les deux côtés des bras de maintien (13).

14. Véhicule ferroviaire selon l'une quelconque des revendications 1 à 13, **caractérisé en ce que** les bras de maintien (13) comprennent sur leurs surfaces latérales opposées l'une à l'autre respectivement un élément de maintien (16) pour la zone de capture (12).

15. Véhicule ferroviaire selon la revendication 14, **caractérisé en ce que** les bras de maintien (13), les éléments de maintien (16) et la zone de capture forment un cadre (17) dans lequel peut pénétrer la zone d'extrémité (11) de la porte coulissante (2).

16. Véhicule ferroviaire selon l'une quelconque des revendications 1 à 15, **caractérisé en ce que** la barre de liaison (9) est réglable en longueur.

17. Véhicule ferroviaire selon la revendication 16, **caractérisé en ce que** la barre de liaison (9) comprend un écrou de réglage (10).
